# EUROPÄISCHE PATENTANMELDUNG

(11) **EP 3 326 488 A1**
(43) Veröffentlichungstag der Anmeldung: **30.05.2018**
(21) Anmeldenummer: 17020547.0
(22) Anmeldetag: 25.11.2017
(51) Int. Cl.: A45D 8/34

(54) **UNIVERSALGUMMIBAND**

(30) Priorität: 25.11.2016 DE 202016007242 U; 25.11.2016 DE 102016014119; 13.12.2016 DE 102016014814
(71) Anmelder: Mundt, Nicole, 53115 Bonn (DE)
(72) Erfinder: Mundt, Nicole, 53115 Bonn (DE)

(57) **Zusammenfassung**

Ringförmig ausgestaltetes Universalgummiband (1) aus einem elastischen Material und zwei oder mehr miteinander verwundenen Helices (2), deren Materialstränge mittels Ausformungen oder Verdrehungen auch strukturiert sein können. Ein Materialstrang kann sechseckförmig/bienenwabenförmig (8,9,11) ausgestaltet sein und zudem besonders zugfestes und dehnbares Spinnen-Seidenprotein aufweisen, das neben dem Einsatz von Lewis-Säuren auch einen hygienischen Einsatz ermöglicht. Mit dem Universalgummiband (1) werden unerwünschte Ausdehnungen vermieden und auch mit einmaliger Umwicklung eine gute Anpassungsfähigkeit erreicht. Eine Ausführung als Endlosdoppelhelix aus Polyurethan mit 14, 20 sowie 28 Windungen (3), einem Windungsdurchmesser (4) um 1 cm und einem Materialdurchmesser (5) um 2 mm verhindert durch Formstabilität unerwünschte Ausdehnungen des Universalgummibandes (1) und lässt regelmäßig eine Befestigung durch Dehnung und Fixieren mittels einmaliger Umwicklung genügen. In diesen Ausführungskombinationen ist das Universalgummiband (1) insbesondere zum Verschluss von Tüten und Beuteln sowie zum Halten der Haare geeignet. Es ermöglicht durch die bloße Fixierung auch die Gestaltung als leuchtfähiges, lichtleitendes Universalgummiband (1).

## Beschreibung

Die vorliegende Erfindung betrifft ein Universalgummiband, ausgeführt als Ring mit Federelementen in Form von zylindrischen Schraubenfedern aus einem elastischen Material.
Ein schraubenfederförmiger Ring aus einem elastischen Material kann im täglichen Gebrauch verschiedene Dinge zusammenzuhalten, miteinander verbinden oder verschließen und damit vielseitig verwendet werden. Besteht der Ring aus einer Endlosdoppelhelix kann er insbesondere zum Verschluss von Tüten, Beuteln und ähnlichen Verpackungen sowie als Haargummiband genutzt werden.
In Haushalt, Handel und Büro stehen zum universellen Gebrauch Haushaltsgummibänder, Verschlussklammern und Verschlüsse aus oder mit Draht sowie Bänder zur Verfügung.
Herkömmliche Haushaltsgummibänder haben jedoch den Nachteil, dass sie beispielsweise zum Verschluss in der Regel mindestens zwei Umwindungen zur Bildung eines Tütenzopfes benötigen. Auch Haushaltsgummibänder, die einen geringen Durchmesser aufweisen, liegen bei einmaliger Umwicklung wenig greifend und wenig Druck ausübend auf dem zu verschließenden Objekt. Zudem sind herkömmliche Haushaltsgummibänder auch nicht reißfest. Im Haushalt gängige Verschlussklammern sind auf den Verschluss von Beutel- und Tütenenden beschränkt und bei wulstförmigen Ausformungen nicht immer anpassungsfähig. Nach einer Materialverformung bedürfen sie dann einer Erwärmung im heißen Wasser. Bei nur einige Male wiederverwendbaren Verschlüssen mit Draht besteht eine Verletzungsgefahr beim Öffnen und Verschließen eines Objekts. Letztlich führt eine klassische Anwendung von Bändern regelmäßig zu einer vom Objekt wieder schwer lösbaren Verknotung.
Im Haarbereich gibt es neben Haargummibändern aus natürlichem oder synthetischem Kautschuk bzw. Silikonkautschuk auch schraubenfederförmige Haargummibänder aus Polyurethan in Form einer Einfachhelix in diversen Farben, die auch fluoreszierend sein können.
Eine kleine Ausführung, mit sechs bis acht Windungen (DE102015215832A1), ist lediglich für kleinere Haarpartien geeignet. Gängig sind schraubenfederförmige Haargummibänder, deren Helix mit etwa 23 bis 28 Windungen ausgeführt wird (US2014096788). Bei Letzteren besteht das Problem, dass mehrfache Umwicklungen zur Einbindung in das Haar notwendig sind, um den gebotenen Halt im Haar zu bieten. Bei den feinen, gut in das Haar greifenden, Ausführungen ist jedoch eine Dehnung des schraubenfederförmigen Rings die Folge. Der Formverlust der Schraubendrehung geht auch mit einem Festigkeitsverlust einher. Die Ausdehnung kann infolge einer plastischen Verformung nur durch Erwärmung wieder annähernd in den ursprünglichen Zustand zurückversetzt werden. Hinzu kommt, dass das optische Erscheinungsbild im Haar bei unregelmäßigen Umwicklungen oder Sichtbarkeit einer zweiten Ringkomponente (DE202015103391U1) leidet.

Die vorliegende Erfindung beschäftigt sich daher mit dem Problem, einen weichen, aber dennoch zumindest im Wesentlichen formstabilen universellen Gegenstand zu schaffen, der den Zusammenhalt, die Verbindung oder den Verschluss von Dingen gewährleistet. Hierbei soll zum Zusammenhalt oder zum Verschluss regelmäßig eine einmalige Umwicklung, also nur Befestigung durch Dehnung und Fixieren der Ausgangsform, ausreichen, um eine leichte und schnelle Handhabung im Normalgebrauch zu bieten, die auch ästhetischen Gesichtspunkten genügt. Der zu schaffende Gegenstand soll sich auch wulstigen Verformungen eines Objekts flexibel und griffig anpassen. Gelöst werden soll auch das Problem der Haarschonung für Anwenderinnen und Anwender, die zierende Spangen- und Halterelemente ohne Fokus auf das Haargummiband oder interessante Halter bevorzugen. Verbessert werden soll auch das Problem Sichtbarkeit des Haargummibandes bei einer Nutzung in der Dunkelheit, um dem Sicherheitsaspekt zu genügen. Da die spiralförmigen Ringe regelmäßig aus Polyurethan/TPU sind, soll auch ein gesundheitlich verbesserter sowie im Hinblick auf elastische Materialien und etwaige verdrehte, schmutzansammelnde Materialstränge ein noch hygienischerer Gegenstand geschaffen werden.

Das Problem wird erfindungsgemäß durch den Gegenstand des unabhängigen Anspruchs 1 gelöst. Vorteilhafte Ausbildungen der Erfindung sind in den abhängigen Ansprüchen angegeben.

Für ein universell einsetzbares Gummiband besteht dieses zur Lösung des Problems aus zwei oder mehr miteinander verwundenen kreisring-, hohlzylindrisch bzw. torusförmig gebogenen Helices aus einem in ein Federelement verformbaren elastischen Material oder Materialmantel, wobei die Materialstränge selbst glatt und/oder originär strukturiert und/ oder durch Verformungen von Materialsträngen strukturiert sein können. Dabei kann das Universalgummiband mit Helices in variabler Windungsanzahl, gleichen oder entgegengesetzten Windungsrichtungen, gleichen oder unterschiedlichen Materialbreiten, -dicken, Material- und Windungsdurchmessern ab der kleinsten ausführbaren Größe größer 0,00 cm ausgeführt werden. Die Verwindungen können als zwei gleichgängige diskret verbundene Helices, nebeneinander am Helixbogen aufliegend - die Drehrichtung wechselnd bei gespannter Helix und weiterer gegen die Windungsrichtung gedrehter Helix - oder weiteren diversen Verwindungsmöglichkeiten der Helices oder durch mehrere gespannte flache Materialstränge mit einem möglichen Drehrichtungswechsel der Windungen erfolgen.
Ein Vorteil der Verwindung von Helices ist, dass neben den diversen Verwindungsmöglichkeiten entgegen parallelfederförmigen - materialverdoppelnden - Ausgestaltungen keine Begrenzung in der Wahl des Windungsdurchmessers einer innenliegenden Helix durch eine außenliegende Helix erfolgt. Die Helices können sichtbar nebeneinander liegen und entsprechen gerade bei zwei gleichgängig diskret verbunden Helices und zwei gleichen, glatten Materialsträngen im gedehnten Zustand der Optik des im Handel üblichen Helixrings mit ebenfalls um die 28 Windungen.
Die Verwendung mehrerer Helices verhindert auch bei einer größeren Windungsanzahl zumindest im Wesentlichen die unerwünschte Ausdehnung der Ursprungsform und ermöglicht eine vielfache Verwendung sowie die unverzügliche Neubenutzung des Universalgummibandes, ohne dass eine Erwärmung notwendig wird, um es in die Ursprungsform zu bringen. Die Rückverformung kann durch das kurze Formen in der Hand noch beschleunigt werden. Bei einer passenden Größenwahl des Universalgummibandes wird erreicht, dass regelmäßig eine einmalige Umwicklung zum Zusammenhalt, die Verbindung oder den Verschluss von Dingen genügt. Der Durchmesser oder die Dicke oder die Breite des elastischen Materials ist flexibel und für jede Helix des Universalgummibandes frei wählbar. Die gewählte Härte des Materials bestimmt die Auswahl mit. Es ist ein beliebiger Durchmesser oder eine Dicke oder eine Breite größer 0,00 cm möglich, z.B. aus einem extrem stabilen und dennoch elastischen Material, sei es durch Fullerene oder Glasfaserverstärkungen. So passt sich beispielsweise ein rundes 0,05 cm dickes Universalgummiband mit Endlosdoppelhelix dezent an zu ummantelnde Objekte an. Bei einer anderen möglichen Ausführung ist das Material einer Helix ein ca. 0,2 cm flaches und ca. 0,5 cm breites Material in Halbmondform. Hierbei liegen zwei Helices weniger greifend bei zu ummantelnden Dingen obenauf. Ebenso kann der Windungsdurchmesser der jeweiligen Helix flexibel größer 0,00 cm gewählt werden. Kleine Windungen liegen bei zu ummantelnden Objekten eher zierend obenauf.

Eine vorteilhafte Ausführungsform der erfindungsgemäßen Lösung ist eine Endlosdoppelhelix mit insgesamt 14 bis 30 Windungen, vorzugsweise mit 14, 20 sowie 28 Windungen, da diese Windungszahlen besonders zum Verschluss diverser Tüten und Beutel sowie zum Halten der Haare geeignet sind.
Eine vorteilhafte Kombination der Endlosdoppelhelix besteht aus zwei gleichgängigen diskret verbundenen Helices, da die innenliegenden Windungsbögen viele befestigende Druckpunkte bilden. Zylindrische schraubenfederförmige Universalgummibänder, die als Endlosdoppelhelix ausgeführt sind, finden mit den bevorzugten Windungszahlen nach Herauslösung auch unverzüglich in ihre Ausgangsform zurück, da miteinander verwundene Helices - gegenübereiner einer einfachen Helix - besser aufeinander bei der Zurückverformung einwirken. Bei einem mit zwei gleichgängigen diskret verbundenen Helices beweglich gestalteten Universalgummiband können darüber hinaus die Endstränge der Haare und einzelne Strähnen zwischen den Helices-Strängen fixiert werden.
In Abhängigkeit von Material- und Windungsdurchmesser sowie der Materialstärke/Shore-Härte, werden drei vorteilhafte Ausführungsformen mit insgesamt 14, 20 sowie 28 Windungen bevorzugt. Mit diesen Windungszahlen kann das Universalgummiband besonders gut als Haushalts- und Büroware zum Verschluss von Beuteln und Tüten sowie zum Halt von Haarpartien und gesamten Haaren eingesetzt werden. Durch die kompakte Ausführungsform und dem entstehenden Druck kann insbesondere erreicht werden, dass keine zweifache oder dreifache Umwicklung nötig ist, sondern eine einmalige Umwicklung durch bloßes Aufziehen oder Einfügen und Fixieren ausreicht. Die maximale Dehnbarkeit der bevorzugten Ausführungsformen richtet sich nach deren Windungszahlen und der Materialstärke. So sind 14 Windungen mit einem üblichen Materialstrang etwa 6,5 cm, 20 Windungen etwa 8 cm und 28 Windungen etwa 12 cm dehnbar. Flexibel passt sich das gedehnte Universalgummiband der zu verschließenden Öffnung, dem Gegenstand oder der Haardicke an, wenn die bevorzugten Ausführungsgrößen in etwa den individuellen Anforderungen und Bedürfnissen angepasst sind.
Generell gilt im Haarbereich: Je geringer die Windungsanzahl und somit der Innendurchmesser (dᵢ) und Außendurchmesser (dₐ) des schraubenfederförmigen Universalgummibandes ist, desto dünner können die zu befestigenden Haarpartien sein. In Abhängigkeit von Material- und Windungsdurchmesser und der Materialstärke, genügen bei einer Nutzung im Haarbereich selbst mit 14 und 20 Windungen als Endlosdoppelhelix ausgeführte Universalgummibänder beispielsweise zur Einmal-Umwicklung von sogar dicken Haaren und bieten dem Haarstrang einen noch festeren Halt als 28 Windungen. Insbesondere ein Universalgummiband mit 14 Windungen kann aber auch für eine dünnere Haarpartie verwendet werden. Ein mit zwei Helices und insgesamt 28 Windungen ausgeführtes Universalgummiband kann indes auch zweimal umwickelt werden, um durch die doppelte Einbindung einen noch festeren Halt zu bieten und einen abstehenden Pferdeschwanz zu ermöglichen. 20 Windungen und 28 Windungen bieten sich beispielsweise als Halter für Haare mit Einmal-Umwicklungen eines Pferdeschwanzes im unteren Bereich und Haarknoten gut an.
Bei Tüten und Beuteln richtet sich die erwünschte Anzahl der Umwindungen aber ebenfalls nach deren zu ummantelnden Umfang. Bei einer Ausführung mit 28 Windungen ist beispielsweise zum Verschluss regelmäßig eine zweifache Umwicklung der zu verschließenden Öffnung möglich.
Zweckmäßig besitzt eine Windung der Endlosdoppelhelix einen äußeren Durchmesser von etwa 0,94 cm bis 1,00 cm. Beträgt der äußere Windungsdurchmesser um 1 cm bei einem inneren Windungsdurchmesser von etwa 0,5 cm bis 0,6 cm, ist bei dem bevorzugten Durchmesser des elastischen Materials um 2 mm eine Formstabilität gewährleistet. Zudem werden beispielsweise zu verschließende Tüten und Beutel sowie zusammengehaltene Haare besonders gut fixiert. Im Gegensatz zu kleineren Windungen liegen Windungen um 1 cm nicht lediglich zierend obenauf, sondern greifen in die Struktur. Für die bevorzugten Windungszahlen (14, 20, 28 Windungen) unterstützt der bevorzugte äußere Windungsdurchmesser um 1 cm sowohl die Kompaktheit der Ausgangsform als auch deren Dehnbarkeit. Zudem kann die Aufgabe der regelmäßig ausreichenden Einmal-Umwicklung erfüllt werden, denn das bloße Aufstecken bzw. Einfügen des Universalgummibandes erfordert äußere Windungsdurchmesser um 1 cm.
Gemäß der erfindungsgemäßen Lösung ist es zur Herstellung einer Endlosdoppelhelix als Verschluss oder Halter zur filigranen Formgebung, Dehnungsfähigkeit und Formstabilität zweckmäßig, diese bei einem gängigen einfachen Materialstrang mit einem Durchmesser oder einer Dicke des elastischen Materials um 2 mm, bevorzugt mit einem Durchmesser zwischen 1,93 mm und 2,05 mm auszuführen.

Bei einer weiteren vorteilhaften Ausgestaltung der erfindungsgemäßen Lösung weist der Materialstrang eine glatte oder strukturierte Oberfläche mit Rillen, Noppen oder eine ähnliche reliefartige Manipulationen der Oberfläche und/oder Drehungen und Verdrehungen auf. Letztere können durch In-sich-Drehung, eine Verdrillung oder eine Verflechtung von zumindest zwei Strängen, oder durch eine Helix oder Helices entstehen. Hierbei können die zugrundeliegenden Materialstränge selbst diese Strangvarianten aufweisen. Daneben besteht, in einer vorteilhaften Ausgestaltung zur Verbesserung der Stabilität, einer der Materialstränge auch aus kettenförmig zusammengesetzten Elementen aus Kugeln oder regelmäßigen oder unregelmäßigen Sechseckformen - oder zumindest Fünfeckformen oder einer ähnlich eckigen Form größer sechs Ecken - oder sogleich aus einer versetzten - eine Helix bildende - Anordnung, sei es mittels Spritzguss, 3D-Druck oder einem anderen Verfahren.
Besonders mit der Ausgestaltung durch Drehungen und Verdrehungen der Materialstränge wird eine Verbesserung der Stabilität mit einem variablen Ausdehnungskoeffizienten erreicht. Die Stränge können in ihrer Stärke/Shore-Härte aneinander angepasst werden. Zudem gewährleistet eine durch die Materialstränge gebildete Oberflächenstruktur auch eine gute Greifbarkeit und einen verbesserten Halt an den zusammengefassten Haaren sowie eine erhöhte Fixierung an den zusammengehaltenen, verbundenen oder verschlossenen Gegenständen.

Bei einer weiteren vorteilhaften Weiterbildung der erfindungsgemäßen Lösung weist der Querschnitt des Materialstrangs eine oder mehrere geometrische Figuren auf. Im Querschnitt kann der Materialstrang selbst - wie üblicherweise - verfüllt, aber auch hohl sein sowie die Form eines Kreises oder beispielsweise mehrerer Bienenwaben haben, die aus anderen Materialsträngen gebildet werden. Vorteilhaft erweist sich auch ein porös wirkender Strangquerschnitt, mit kreis-, halbkreis- oder bienenwabenförmigen Figuren, die innerhalb des Materialstrangs kleine Röhren bzw. Stränge sind. Gerade die bienenwabenförmige Ausgestaltung des Materialstrangs bewirkt eine Materialersparnis und fördert die Stabilität. Aber auch annährend bienenwabenförmige Figuren - wie Fünfecke oder Ähnliches - sind noch materialsparend und stabilisierungsfördernd. Zudem ermöglichen röhrendurchzogene Ausführungen durch die Materialersparnis auch eine gewichtsreduzierende Ausführung.

Bei einer weiteren vorteilhaften Ausführungsform der erfindungsgemäßen Lösung ist das elastische Material der Helices aus einem elastischen Kunststoff, insbesondere aus dem in ein Federelement verformbaren Kunststoff Polyurethan, hergestellt. Da Polyurethane Kunststoffe bzw. Kunstharze sind, besitzen diese eine feuchtigkeitsabweisende Oberfläche, die die Aufnahme und das Anlagern von Schmutz und Bakterien bereits reduziert. Es kann ein hygienisches, leicht zu reinigendes Produkt hergestellt werden, dass insbesondere ohne eine Verwendung von Weichmachern oder zumindest von Phthalatweichmachern (DEHP/ Diethylhexylphthalat) auch im Lebensmittelbereich unbedenklich ist und in Kontakt mit Wasser eingesetzt werden kann. Eine Alternative für gesundheitlich bedenkliche Phthalatweichmacher sind beispielsweise Hexamoll DINCH (1,2-Cyclohexandicarbonsäurediisononylester) oder Rizinusölderivate, die auf Dauer nicht flüchtig sind.
Ein gesundheitlich unbedenkliches Universalgummiband ist auch für Anwenderinnen und Anwender des Universalgummibandes relevant, wenn sie es am Körper tragen. Insbesondere ist hier an ein Haargummiband für Kinder zu denken.
Im Hinblick auf umweltfreundliche Ressourcen und auf einen Einsatz des Universalgummibandes im Lebensmittelbereich, kann ein unbedenkliches Produkt auch mittels einem Polyurethan auf Basis nachwachsender Rohstoffe/ Bio-TPU geschaffen werden.

Für die Förderung eines hygienischen Produktes ist die Einmischung von Übergangsmetallsäuren in Polyurethan oder auch Silikon sinnvoll. Die Lewis-Säuren, wie beispielsweise Trioxyd, Wolfram-Trioxyd und Molybdän, bilden eine saure Oberfläche mit einer antimikrobiellen Wirksamkeit. Auch Seidenpolypeptid/Spinnen-Seidenprotein verringert die Bildung eines Biofilms und ist daher für einen Einsatz des im Lebensmittelbereich verwendeten Universalgummibandes geeignet, sei es mit Wirkung auf der Oberfläche bzw. durch Oberflächenbeschichtung oder durch Verarbeitung von Fasern, die das Biopolymer umfassen oder daraus bestehen.

Bei einer vorteilhaften Ausführung der erfindungsgemäßen Lösung ist zumindest ein Teil des Materialstrangs aus einem Polypeptidpolymer. Von Vorteil ist die Einbringung oder Nutzung von Seidenpolypeptid/Spinnen-Seidenprotein als auch aus einem aus diesen produzierten Faden bzw. Fasern. Dies kann durch originäre Nutzungen oder Weiterverarbeitungen zu einem Materialstrang mit einem anderen Material im Verbund erfolgen.
Ein Materialstrang der das Polypeptidpolymer als Komponente umfasst oder daraus besteht, ist in seiner Flexibilität und zugleich mechanischen Belastbarkeit erhöht. Neben der ausgezeichneten Zugfestigkeit, Dehnbarkeit und Zähigkeit, die Nylon, PPTA und Kohlefasern übertrifft, ist Spinnenseide sehr beständig und bakterienfrei. Gerade eine Verwendung dieses Materials unterstützt das Erfindungsziel von Hygiene und Formstabilität des Universalgummibandes, das Dehnungsfähigkeit und Elastizität voraussetzt. Immerhin kann sich Spinnenseide auf die dreifache Länge dehnen.

Bei einer weiteren möglichen Ausgestaltung der erfindungsgemäßen Lösung ist zumindest ein Teil des Materialstrangs aus glasfaserverstärktem Polyether-TPU und/oder Polyester-TPU hergestellt und kann ebenfalls auf nachwachsenden Rohstoffen beruhen.
Polyurethane, die mit Polyetherdiolen aufgebaut werden, weisen eine hohe Beständigkeit gegen Mikroben auf und sind insoweit auch für ein im Lebensmittelbeich genutztes Universalgummiband vorteilhaft. Zudem haben sie große Kälteschlagzähigkeit, so dass die Einarbeitung in einen Materialstrang zu einer verbesserten Elastizität eines kühl gelagerten Universalgummibandes führen kann. Für ein im Haarbereich verwendetes Universalgummiband ist die verbesserte Wasserbeständigkeit von Vorteil. Die Steifheit des Materials kann durch niedrigere Glasfasergehalte im Polyether-TPU und Polyester-TPU reduziert werden und so eine Verwendung in einem Universalgummiband ermöglichen, auch wenn hierdurch wohl die vorteilhaften Eigenschaften nicht mehr in dem beschriebenen Umfang prägnant sind.

Bei einer weiteren vorteilhaften Ausgestaltung der erfindungsgemäßen Lösung sind die Helices aus gleichen oder verschiedenen Materialsträngen und/oder Materialmänteln mit gleicher oder unterschiedlicher Materialstärke/Shore-Härte hergestellt, die je nach Strangform in Materialbreite, Materialdicke oder Materialdurchmesser variabel sind. Hierdurch wird es ermöglicht, dass das Universalgummiband entsprechend eines Anforderungsziels bzw. Verwendungszwecks hergestellt und, im Hinblick auf Dehnbarkeit und Materialstärke, durch verschiedene Materialstränge feinjustiert werden kann. Es kann dadurch ein Universalgummiband zur Verfügung gestellt werden, dass zahlreiche Gestaltungsmöglichkeiten bietet.

Bei einer weiteren vorteilhaften Ausgestaltung der erfindungsgemäßen Lösung weist das elastische Material der Helices eine griffige, rutschmindernde Oberfläche, insbesondere eine rutschhemmende Beschichtung und/oder eine Beschichtung mit einem Seidenpolypeptid/Spinnen-Seidenprotein und/oder Struktur und/oder Reflektorflächen oder eine sonstige Manipulation der Oberfläche auf.
Durch rutschhemmende Beschichtungen kann neben der guten Haptik und Handhabung eine höhere Fixierung erreicht werden. Neben einer erleichterten Greifbarkeit wird daher erreicht, dass eine derartige Oberflächenstruktur auch einen verbesserten Halt an den zusammengefassten Haaren und an den zusammengehaltenen, verbundenen oder verschlossenen Gegenständen bietet. Eine Verwendung von Rillen, Noppen oder Ähnlichem bietet zusätzlichen Rutschwiderstand. Andere Beschichtungen - wie das Spinnenseidenpolypeptid - können aus hygienischen Gründen oder einer etwaigen Verbesserung der Leuchtfähigkeit erfolgen.

Bei einer weiteren vorteilhaften Ausführungsform der Erfindung ist gerade durch ausreichende Einmal-Umwicklungen zum Verschluss von Objekten möglich, dass an den Windungen einer Helix Halterzubehör und dekorative Elemente befestigt sind.
Hierdurch wird es ermöglicht, dass im Haarbereich die Verwendung von schonenden schraubenfederförmigen Universalgummibändern und die optische Bevorzugung von Zopfhalten oder dekorativen Spangenelementen in Einklang gebracht werden können. Sind Zopfhalter, Spangenelemente, Inhalte bezeichnende Elemente oder Ähnliches an das ring- und schraubenfederförmige Universalgummiband angebracht, können sie dieses bei entsprechender Größe überdecken. Das Halterzubehör und dekorative, verzierende und insbesondere - zur Erfüllung des Erfindungsziels - in der Dunkelheit reflektierende Elemente finden bei einer nicht festen Anbringung an das Material des Universalgummibandes ihre natürliche Begrenzung durch die anliegenden Windungen einer weiteren Helix des Universalgummibandes, die ein Verrutschen zumindest vermindern. Im Übrigen können auch diverse, insbesondere zur Erfüllung des Erfindungsziels reflektierende, Elemente an den Windungen fest an- oder eingebracht werden.

Bei einer vorteilhaften Ausgestaltung der Erfindung ist die Farbgebung des Universalgummibandes variabel. Neben einer einfarbigen Farbwahl oder einem verschiedenfarbigen Materialstrang, kann auch ein Materialstrang verwendet werden, der ein farbiges Band umfasst. Daneben ist auch eine mehrfarbige Farbgestaltung des Universalgummibandes durch die Verwendung mehrerer - glatter, reliefartig gestalteter, gedrehter oder verdrehter- Materialstränge, die zu einer Helix verbunden werden, ohne Weiteres möglich. Durch die Verwendung mehrerer Helices entstehen durch die Verwindungen der Helices bei einer mehrfarbigen Ausführung optisch interessante, sich abwechselnde Farbenspiele mit vielfältigen Variationsmöglichkeiten und Effekten.

Nach einer vorteilhaften Weiterbildung der erfindungsgemäßen Lösung ist das Universalgummiband im Sinne einer Leuchtvorrichtung leuchtfähig ausgebildet. Neben einer Energiequelle, wie einer Batterie oder einem Akku in einem Halterelement, wird mindestens ein Leuchtmittel benötigt. Das optoelektronische Element ist bevorzugt mindestens eine farblich frei wählbare Leuchtdiode/LED, die zur Erzeugung einer Lichtfarbe mit Lumineszenz-Farbstoff versehen werden kann. Die Leuchtdiode/Leuchtdioden ist/sind ebenfalls bevorzugt in das Halterelement integriert. Jedoch sind auch Ausgestaltungen mit vielen kleinen, in die Helices integrierten, Leuchtmitteln möglich. Durch die Verwendung eines Leuchtmittels in Halterzubehör kann bei einer Durchscheinfähigkeit des Haltermaterials ein leuchtfähiges Halterzubehör geschaffen werden. Auch können Leuchtmittel oder Leuchtmittelelemente mit Leuchtmitteln im lichtdurchlässigen oder lichtundurchlässigen Halterzubehör sichtbar gestaltend integriert sein.
Bereits durch diese Ausgestaltungen des Universalgummibandes wird das Erfindungsziel der Sichtbarkeit eines Haargummibandes in der Dunkelheit erfüllt. Es bietet sich insbesondere für am Straßenverkehr teilnehmende Kinder an, die das Haargummiband in den bevorzugten Ausführungsformen auch nur einmal zu umwickeln bzw. aufstecken brauchen und damit ohne übermäßige Überdehnungen richtig platzieren können. Daneben dient es auch dem Spaßfaktor. Da die Träger eines Haargummibandes in der Regel weibliche Nutzer sind, obliegen männlichen und anderen weiblichen Nutzern gemäß des Zwecks eines Universalgummibandes alternative Tragevarianten. So können die spiralförmig ausgestalteten Universalgummibänder aufgrund ihrer Flexibilität auch gut sichtbar an anderen Stellen angeracht werden und bei Bedarf von einem anderen transparenten oder translucenten Bauelement umhüllt werden.
Das Universalgummiband kann mittels einer Schaltervariante beliebig an- und ausgeschaltet werden oder ist ausschließlich oder zusätzlich mit einem Lichtsensor ausgestattet. Für eine tägliche Nutzbarkeit wird auch eine Aufladung, insbesondere eine kontaktlose Ladung durch eine drahtlose Energieübertragung, favorisiert. Es sind aber auch diverse andere Lademöglichkeiten oder der Verbrauch einer Energiequelle möglich.

Gegenstand der Erfindung ist weiterhin die Verwendung eines lichtleitenden Materials als lichtleitendes Element. Dadurch kann durch die Verwendung von einer Energiequelle und zumindest einem Leuchtmittel ein rundherum leuchtendes Universalgummiband geschaffen werden, welches die Sichtbarkeit in der Dunkelheit noch verstärkt.

Herkömmliche für Spiralhaargummis verwendete Materialstränge aus Polyurethan sind in den transparenten farblosen oder farbigen Ausführungen bereits etwas lichtleitend. Jedoch werden besser lichtleitend eingestellte Polyurethanvarianten oder andere flexible und hochtransparente lichtleitende Kunststoffe favorisiert.
Für die Leuchtfähigkeit des Universalgummibandes wird für die Materialstränge die Verwendung eines durch aliphatische Isocyanate glasklares und hochamorphes Polyurethan bevorzugt, wie es die Firma BASF produziert. Dieses enthält jeweils wenigstens ein Diisocyanat, ein Polyol und einen Isocyanat-reaktiven Kettenverlängerer und erreicht einen Brechungsindex von bevorzugt mindestens 1,52 und einer Gesamtopazität von kleiner 7 Prozent. Statt der für das Universalgummiband nicht günstigen Kombination mit einem umfassten elektrischen Leiter, kann vielmehr eine Verwendung in Kombinationsleitern erfolgen, die als optische Leiter das Polyurethan aufweisen. Diese können mit einer Cladding-Schicht aus Fluorpolymeren, flourhaltigen Elastomeren, Polyurethansiloxan-Copolymere oder Ähnlichem versehen sein. Lichtleiter können sodann umso enger gebogen werden, je größer die Differenz im Brechungsindex zwischen Lichtleiter und Cladding-Schicht ist. Letztere Verwendung bietet sich aufgrund der Ausgestaltung des Universalgummibandes an, mit dessen kreisringförmig gebogenen und verwunden Helices sowie zur Stabilitätserhöhung möglichen Verdrehungen und Verwindungen der Materialstränge als auch deren möglichen Querschnittsausgestaltungen wie einer Bienenwabenform. Zu beachten ist bei einer derartigen Ausgestaltung die Veränderung der Brechung und Reflektion des Lichts/der Lichtkonzentration.
Für die Nutzung des Materialstrangs aus einem lichtleitenden Material - für ein insbesondere nur gedehntes und eingefügtes oder aufgestecktes Universalgummibandmuss der Materialstrang mit Energiequelle und Leuchtmittel verbunden werden.

Die Anfänge und Enden des erfindungsgemäßen Universalgummibandes sind in bekannter Verfahrensweise miteinander verbunden. Zweckmäßig sind der Anfang und das Ende einer Endloshelix, des mehrere Helices umfassenden Universalgummibandes, miteinander verschweißt. Jedoch ist auch eine Zusammenfügung mittels Kleben oder Ähnlichem denkbar. Zumindest ein Helixring kann auch ohne Anfang und Ende einstückig mittels Spritzguss, 3D-Druck oder zu ähnlichen Ergebnissen führenden Verfahren ausgeführt werden. Wird ein Halterelement für ein leuchtfähiges Universalgummiband aufgenommen, erfolgt eine Verbindung durch das Halterelement selbst.

Weiterer Gegenstand der Erfindung ist alternativ eine Ausführungsform des Universalgummibandes als eine Endloshelix zum Verschluss von Tüten und Beuteln.
Bei einer passenden Größenwahl des Universalgummibandes wird erreicht, dass regelmäßig eine einmalige Umwicklung zum Zusammenhalt, die Verbindung oder den Verschluss von Dingen genügt. Der Durchmesser oder die Dicke des elastischen Materials, die Anzahl der Windungen sowie der Windungsdurchmesser sind flexibel wählbar. Generell gilt jedoch, dass sehr kleine Windungen bei zu ummantelnden Objekten eher zierend obenauf liegen und ein geringer Durchmesser des elastischen Materials bei einer regulären Materialbeschaffenheit einen geringeren Druck ausübt sowie weniger formstabil ist. Jedoch nimmt der Innendurchmesser (dᵢ) und der Außendurchmesser (dₐ) des als Helixring ausgeführten Universalgummibandes mit Erhöhung der Materialdicke zu. Letztlich geht auch die Wahl einer hohen Windungsanzahl regelmäßig zu Lasten der Formstabilität und führt zu einem größeren Innendurchmesser (dᵢ) und Außendurchmesser (dₐ) des Universalgummibandes.

Eine vorteilhafte Ausführungsform der erfindungsgemäßen Lösung ist eine Endloshelix mit vorzugsweise 6 bis 12 Windungen, insbesondere mit 11 Windungen, da sie mit diesen Windungszahlen besonders gut als Haushalts- und Büroware zum Verschluss von regulären Beuteln und Tüten und kleineren Ummantelungen geeignet ist. Jedoch können unter Verminderung der Formstabilität bzw. zumindest schnellen Zurückverformung in die Ausgangsform auch ohne Weiteres um die 28 Windungen - z.B. mit einem Materialdurchmesser von 2,0 mm und innerem Windungsdurchmesser von 5,0 mm - für mehrmalige Umwicklungen oder Ähnliches gewählt werden.
Mit den bevorzugten Windungszahlen ist die maximale Dehnbarkeit des Universalgummibandes vom gewählten Material- und Windungsdurchmesser sowie der Materialhärte abhängig. So sind bei gängigen Materialausführungen beispielsweise 7 Windungen von etwa 6,5 cm bis 7 cm und 11 Windungen bis von etwa 9 cm bis 11 cm dehnbar. Aufgrund der Windungen greift das gedehnte Universalgummiband zumindest zum Teil in die Struktur des zu ummantelnden Objekts und passt sich flexibel der zu verschließenden Öffnung oder dem Objekt selbst an, wenn die Ausführungsgröße in etwa den individuellen Anforderungen und Bedürfnissen angepasst ist.
Universalgummibänder, die als Endloshelix ausgeführt sind, finden mit den bevorzugten Windungszahlen auch bei starker Dehnung nach Herauslösung in ihre Form zurück. Nach einer zunächst geringfügigen Erweiterung des Innendurchmessers (dᵢ) des Universalgummibandes findet dieses auch ohne Erwärmung in seine Ausgangsform. Beschleunigt werden kann dieses durch kurzes Kneten des Universalgummibandes.

Bei einer vorteilhaften Ausgestaltung der erfindungsgemäßen Lösung ist es zur Herstellung einer Endloshelix als Verschluss, für eine Dehnungsfähigkeit und Formstabilität, zweckmäßig, diese bevorzugt mit einem Durchmesser oder einer Dicke des elastischen Materials von etwa 2 mm, insbesondere mit einem Durchmesser zwischen 1,98 mm und 2,80 mm auszuführen.

Bei einer weiteren vorteilhaften Weiterbildung der erfindungsgemäßen Lösung besitzt eine Windung der Endloshelix einen inneren Windungsdurchmesser von 5,0 mm bis 6,0 mm. Je nach Durchmesser des verwendeten elastischen Materials variiert der äußere Windungsdurchmesser von etwa 9,0 mm bis 10,6 mm. Beträgt der äußere Windungsdurchmesser etwa 10 mm, ist bei dem bevorzugten Durchmesser des elastischen Materials und den bevorzugten Windungszahlen eine Formstabilität gewährleistet. Im Gegensatz zu kleineren Windungen liegen Windungen um 10 mm Außendurchmesser nicht lediglich obenauf, sondern greifen in die Struktur. So werden beispielsweise zu verschließende Tüten und Beutel in regulären Größen besonders gut fixiert. Durch eine kompakte Ausführungsform und dem entstehenden Druck kann erreicht werden, dass keine zweifache oder dreifache Umwicklung notwendig ist, sondern eine einmalige Umwicklung durch bloßes Aufziehen und Fixieren ausreicht.
Jedoch bestehen Unterschiede in der Stärke der Fixierung. So sind beispielsweise mit 7 Windungen bei einem Materialdurchmesser von 1,98 mm und einem inneren Windungsdurchmesser von 5,0 mm ausgeführte Universalgummibänder durch ihre geringere Druckausübung und die Blumenform eher für Verschlüsse geeignet, die noch zierlich wirken sollen oder bei denen ein geringerer Druck mit wenig Materialverbrauch ausreichend ist. Soll eine höhere Dehnbarkeit unter Gewährleistung einer Druckausübung erreicht werden, sind beispielsweise 11 Windungen ebenfalls von dem Material- und Windungsdurchmesser und der Materialhärte abhängig. So wird bei 11 Windungen und einem Materialdurchmesser von 2,80 mm sowie einem inneren Windungsdurchmesser von 6,0 mm eine höhere Dehnbarkeit als bei einem Materialdurchmesser von etwa 2,0 mm und einem inneren Windungsdurchmesser von 5,0 mm erreicht. Beträgt der Materialdurchmesser ebenfalls 2,0 mm, der innere Windungsdurchmesser hingegen 6,0 mm, ist eine besonders gute Dehnbarkeit gegeben, jedoch zu Lasten der Druckausübung.

Die Anfänge und Enden des erfindungsgemäßen Universalgummibandes sind in bekannter Verfahrensweise miteinander verbunden. Zweckmäßig sind der Anfang und das Ende der Endloshelix miteinander verschweißt. Jedoch ist auch eine Zusammenfügung mittels Kleben oder Ähnlichem denkbar. Der Helixring kann auch ohne Anfang und Ende einstückig mittels Spritzguss, 3D-Druck oder zu ähnlichen Ergebnissen führenden Verfahren ausgeführt werden. Wird ein Halterelement für ein leuchtfähiges Universalgummiband aufgenommen, erfolgt eine Verbindung durch das Halterelement selbst.

Gegenstand der Erfindung ist weiterhin ein Universalgummiband in Ringform aus einem elastischen Material, dass die Gewährleistung einer dehnungsfähigen und lang anhaltenden und/oder formstabilen und/oder einer biofilmreduzierten, hygienischen und/oder nicht gesundheitsschädlichen und/oder leuchtenden, lichtleitenden Haarvorrichtung löst.
Hierzu besteht dass elastische Material aus Stoffen, die nicht im Sinne des Gefahrenstoffrechts, wie u.a. der derzeit geltenden Verordnung (EG) Nr. 1272/2008 (CLP), als gesundheitsschädlich gelistet sind und einer Kombination mit zumindest einem weiteren Merkmal:
aus einem thermoplastischen Elastomer auf Urethanbasis/TPU ohne Weichmacher oder zumindest Phthalate und/oder Bio-TPU
und/ oder einem glasklaren und hochamorphen TPU
und/oder einem glasfaserverstärkten Polyether-TPU oder Polyester-TPU
und/oder zumindest teilweise aus einer Lewis-Säure besteht
und/oder zumindest teilweise aus Seidenpolypeptid/Spinnen-Seidenprotein und/oder eines zu einem Faden oder zu Fasern verarbeiteten Spinnen-Seidenprotein und/oder einer Seidenproteinbeschichtung besteht
und/oder einem Materialstrang. der glatt, kugelanordnend oder sechseckförmig 8a ist und/oder im Querschnitt zumindest eine verfüllte oder hohle geometrische Form ist und/oder viele geometrische Formen hat, bevorzugt in etwa bienenwabenförmige Formen.

Weitere Weiterbildungen und Vorteile des erfindungsgemäßen Universalgummibandes ergeben sich aus den Ansprüchen und Unteransprüchen, aus der Zeichnung sowie aus der Figurenbeschreibung anhand der Zeichnung.
Die vorstehend aufgeführten und nachstehend folgenden Merkmale sind nicht nur in der jeweils angegebenen Kombination, sondern im Rahmen des erfindungsgemäßen Universalgummibandes auch in anderen Kombinationen oder in Alleinstellung verwendbar.

Eine bevorzugte Ausführung der Erfindung ist beispielhaft in der nachstehenden Zeichnung dargestellt und wird in der nachfolgenden Beschreibung näher erläutert, wobei sich ein gleiches Bezugszeichen auf gleiche oder ähnliche oder funktional gleiche Komponenten bezieht.

Schematisch zeigt die Figur leine Frontalansicht auf das erfindungsgemäße Universalgummiband (1),
Figur 2 zeigt eine Seiten- bis Schrägansicht des Universalgummibandes (1) im benutzten Zustand.
Figur 3 zeigt eine Seiten- bis Schrägansicht des Universalgummibandes (1) im benutzten Zustand und anderer Verwindungsmöglichkeit.
Figur 4 zeigt eine Seiten- bis Schrägansicht des Universalgummibandes (1) im benutzten Zustand und weiterer Verwindungsmöglichkeit.
Figur 5 zeigt schematisch die Seitenansicht einer Doppelhelix, der zwei flache Stränge zugrunde liegen.
Figur 6 zeigt schematisch den Ausschnitt eines sechseckförmigen/bienenwabenförmigen Materialstrangs mit versetzter Anordnung, der eine Helix bildet.
Figur 7 zeigt schematisch Materialstränge, die gemeinsam einen bienenwabenförmigen Materialstrang bilden.
Figur 8 zeigt schematisch den Ausschnitt eines Querschnitts eines Materialstrangs mit bienenwabenförmigen Formen.
Figur 9 zeigt schematisch den Ausschnitt eines Querschnitts eines Materialstrangs mit halbkreisförmigen Formen.

Das beispielhaft als Figur 1 und 2 dargestellte Universalgummiband (1) besteht aus einem in ein Federelement formbaren elastischen Material, einer Endlosdoppelhelix mit zwei gleichgängigen diskret verbundenen Helices (2) und insgesamt 28 gleichgroßen Windungen (3), einem äußeren Windungsdurchmesser (4) von ca. 1,00 cm (9,36 mm), einem inneren Windungsdurchmesser von ca. 0,55 cm und einem Materialdurchmesser (5) von ca. 1,93 cm.
Das erfindungsgemäße Universalgummiband (1) weist in dieser beispielhaften Ausführung als Endlosdoppelhelix einen lichten Innendurchmesser (dᵢ) von etwa 1 cm auf und besitzt einen Außendurchmesser (dₐ) von ca. 2,8 cm. Damit hat es eine kompakte Ausführungsform und ist etwa 12 cm dehnbar. Hierbei wechselt durch die lockere Verbindung der Helices (2) der jeweilige Druckpunkt im Innenbereich des Universalgummibandes (1).

Das für die Helices (2) verwendete elastische Material besteht im Ausführungsbeispiel aus Polyurethan, da dieses in ein Federelement, wie eine zylindrische Schraubenfeder, verformbar ist und zudem mit diversen Komponenten ergänzt werden kann. Das elastische Material ist vorzugsweise aus Polyurethan ohne Verwendung von Weichmachern oder zumindest Phthalaten.
Neben dem hygienischen, wasserabweisenden und gesundheitlichen Aspekt, hat es durch die elastische Rückverformung in die Ausgangsform auch eine lange Nutzungsdauer. Ohne Weichmacher ist das Universalgummiband (1) im Lebensmittelbereich nutzbar. Der hygienische Aspekt kann durch die Verwendung von Lewis-Säure oder Spinnen-Seidenprotein noch verbessert werden.
Durch rutschhemmende Beschichtungen kann neben der guten Haptik und Handhabung eine höhere Fixierung erreicht werden. Verdrehungen und Drehungen der Polyurethanstränge selbst und alternative Einarbeitungen von Seidenpolypeptid oder Fäden des Spinnen-Seidenproteins können Stabilität im Einklang mit Flexibilität bieten. Eine erhöhte Stabilität bietet auch die Nutzung zumindest eines dem Materialstrang zugrundeliegenden Materialstrangs, der selbst bienenwabenförmig (8, 11) ist, wie in Figur 6 und 7 schematisch dargestellt, oder ein Strang, der in etwa bienenwaben- (9) oder halbkreisförmige (11) Röhren enthält, wie in den Figuren 8 und 9 schematisch aufgezeigt.
Zur festen Verbindung der Anfänge (6) und der Enden (7) der Helices (2) ist eine Verschweißung mittels Kunststofffügeverfahren möglich. Die üblicherweise wahrnehmbare Schweißnaht ist alternativ durch eine fluchtende und wulstfreie Verschweißung vermeidbar. Dies ist durch ein Verfahren möglich, mit dem sich glatte, wulstfreie Nahtoberflächen erreichen lassen, wie der Heizelementschweißung mittels WNF-Kunststoff-Schweißnaht. Eine sogleich nahtlose Ausführung ohne Anfänge (6) und Enden (7) mittels Kunststoff-Spritzgussform oder 3D-Druck ist ebenfalls bei zumindest einer Helix vorstellbar.
Ein weiteres Merkmal der Erfindung bezieht sich auf die variable Farbgebung des Universalgummibandes (1). Eine ein- oder mehrfarbige Farbgestaltung des Universalgummibandes (1) ist durch die Verwendung mehrerer Helices (2) ohne Weiteres möglich. In der Figur des Ausführungsbeispiels entstehen durch die Verwindungen der Helices (2) bei einer mehrfarbigen Ausführung optisch interessante, sich abwechselnde Farbenspiele in vielen Variationsmöglichkeiten.
Darüber hinaus ist es gerade durch ausreichende Einmal-Umwicklungen zum Verschluss von Objekten möglich, dass an den Windungen (3) einer Helix der als Figur dargestellten Endlosdoppelhelix Halterzubehör und dekorative Elemente befestigt sind, welche weitestgehend durch die andere Helix gegen Verrutschen begrenzt werden.
Hierdurch kann beispielsweise sowohl eine Verzierung oder Bezeichnung des vom Universalgummiband (1) umfassten Inhalts, wie des Tüten- oder Beutelinhalts, erfolgen. Sind Zopfhalter oder dekorative Oberteile herkömmlicher Spangenelemente an die Windungen (3) des Universalgummibandes (1) angebracht, können des Weiteren auch klassische Erscheinungsbilder einer Haarfrisur mit Zopfhalter oder Spangenverzierungen geschaffen werden. Eine Verwendung des erfindungsgemäßen Universalgummibandes (1) in Kombination mit Haltern und Spangenelementen ermöglicht zugleich eine Haarschonung, da Haarschädigungen bei schraubenfederförmigen Ausführungen von Haargummibändern vermieden werden. Im Übrigen können Halterelemente angebracht werden, die eine Energiequelle und zumindest ein Leuchtmittel enthalten.
Andere Verwindungsmöglichkeiten weisen Figur 3 und 4 auf. Bei Figur 4 sind die Helices (2) nebeneinander am Helixbogen aufliegend. Diese Formgebung entsteht bei einer gespannten Helix und einer weiteren gegen die Windungsrichtung gedrehten Helix mit einem Drehrichtungswechsel.

Mit dem erfindungsgemäßen Universalgummiband (1) bestehen insbesondere im Vergleich zu den herkömmlichen Haushaltsgummibändern, Verschlussklammern, Haarspangen, klassischen Zopfhaltern und Haargummibändern in Form einer Endloshelix folgende Vorteile:
- Das Universalgummiband (1) aus einer verwundenen Endlosdoppelhelix ist entgegen Haargummibändern mit nur einer Endloshelix in den bevorzugten Ausführungsgrößen formstabil, da eine Ausdehnung erheblich vermindert wird, denn es geht nach einer Nutzung zumindest im Wesentlichen unverzüglich in die kompakte Ausgangsform zurück.
- Gegenüber Haushaltsgummibändern und Haargummibändern mit nur einer Endloshelix reicht regelmäßig eine einmalige Umwicklung zum Verschluss oder Halt aus. Dies ermöglicht vielseitige Verwendungsmöglichkeiten sowie eine leichte und schnelle Handhabung und ist auch optisch ansprechend.
- Das Universalgummiband (1) passt sich entgegen üblichen Verschlussklammern gerade bei wulstigen Verformungen oder umgelegten Tüten- und Beutelenden flexibel und griffig an.
- Bei diskret verbundenen Helices lassen sich bei Hochsteckfrisuren das Zopfende und Haarsträhnen zwischen die Windungen der Helices (2) schieben und werden dadurch sehr gut fixiert.
- Infolge der Verwendung von zumindest zwei Helices (2) sind diverse Farbvarianten wählbar und so problemlos farbliche Gestaltungen des Universalgummibandes (1) möglich.
- Da regelmäßig eine Einmal-Umwicklung ausreicht, diese formstabil ist und eine weitere Helix eine natürliche Begrenzung bildet, ist es entgegen einfachen Endloshelixringen problemlos möglich, zierende Spangen- und Halterelemente, dekorative Elemente und Leuchtmittel enthaltende Halterungen oder Ähnliches anzubringen. Gegenüber üblichen Zopfhaltern und Haarspangen besteht der Vorteil der Haarschonung durch das Universalgummiband (1).

## Patentansprüche

1. Universalgummiband (1) in der Ringform einer zylindrischen Spirale aus einem elastischen Material, **dadurch gekennzeichnet, dass** zwei oder mehr Helices (2) miteinander verwunden sind, deren Materialstränge glatt und/oder originär strukturiert und/oder durch die Verformung den Materialsträngen zugrundeliegender Materialstränge strukturiert sind.

2. Universalgummiband (1) nach Anspruch 1 **dadurch gekennzeichnet, dass** die kreisring-, hohlzylindrisch, torusförmig gebogenen Helices (2) mit variablen Windungen (3), Verwindungen und Windungsdurchmessern (4) ab der kleinsten ausführbaren und bevorzugten Größe größer 0,00 cm hergestellt sind.

3. Universalgummiband (1) nach Anspruch 1, **dadurch gekennzeichnet, dass** es zum Verschluss diverser Tüten und Beutel oder zum Halten der Haare eine Endlosdoppelhelix
- mit insgesamt 14 bis 30 Windungen, vorzugsweise mit 14, 20 sowie 28 Windungen (3) ist,
- mit einem äußeren Durchmesser einer Helixwindung (4) vorzugsweise zwischen 0,94 cm und 1,00 cm bei einem Innendurchmesser zwischen 0,53 cm und 0,61 cm ist,
- mit einem Durchmesser/einer Dicke des elastischen Materials (5) vorzugsweise zwischen 1,93 mm und 2,05 mm ist.

4. Universalgummiband (1) nach einem der Ansprüche 1 bis 3, **dadurch gekennzeichnet, dass** der Materialstrang glatt und zylinderförmig und/oder regelmäßig oder unregelmäßig sechseckförmig/bienenwabenförmig (8) oder kugelförmig angeordnet, genoppt, gedreht, in sich verdreht oder ähnlich strukturiert ist oder aus mehreren fest verbundenen Strängen und/oder miteinander verdrillten Strängen oder aus zumindest zwei miteinander verflochtenen Strängen, einer Helix oder Helices besteht und deren zugrundeliegende Materialstränge selbst diese Strangvarianten aufweisen.

5. Universalgummiband (1) nach einem der Ansprüche 1 bis 4, **dadurch gekennzeichnet, dass** der Materialstrang im Querschnitt eine oder mehrere geometrische Figuren aufweist, die verfüllt oder hohl sind und vorzugsweise kreis-, halbkreis- (10) oder bienenwabenförmig (9) sind und/oder der Materialstrang selbst aus runden oder bienenwabenförmigen (11) Elementen besteht.

6. Universalgummiband (1) nach einem der Ansprüche 1 bis 5, **dadurch gekennzeichnet, dass** zumindest ein Teil des Materialstrangs vorzugsweise aus einem thermoplastischen Elastomer auf Urethanbasis/TPU ist, bevorzugt ohne Verwendung von Weichmachern - zumindest ohne Phthalatweichmacher, und/oder aus BIO basierenden thermoplastischens Polyurethan/Bio-TPU und/oder einer Lewis-Säure und/oder einem Seidenpolypeptid ist.

7. Universalgummiband (1) nach einem der Ansprüche 1 bis 5, **dadurch gekennzeichnet, dass** zumindest ein Teil des Materialstrangs aus einem Polypeptidpolymer, vorzugsweise Seidenpolypeptid/Spinnen-Seidenprotein, oder aus einem aus diesen produzierten Faden/Fasern ist.

8. Universalgummiband (1) nach einem der Ansprüche 1 bis 5, **dadurch gekennzeichnet, dass** zumindest ein Teil des Materialstrangs aus glasfaserverstärktem Polyether-TPU und/oder Polyester-TPU, vorzugsweise auf Biobasis, ist.

9. Universalgummiband (1) nach einem der Ansprüche 1 bis 8, **dadurch gekennzeichnet, dass** die Helices (2) aus gleichen oder verschiedenen Materialsträngen und/oder Materialmänteln mit gleicher oder unterschiedlicher Materialstärke/Shore-Härte hergestellt sind, die je nach Strangform in Materialbreite, Materialdicke, Materialdurchmesser (5) variabel sind.

10. Universalgummiband (1) nach einem der Ansprüche 1 bis 9, **dadurch gekennzeichnet, dass** das elastische Material der Helices (2) eine griffige, rutschmindernde Oberfläche, insbesondere eine rutschhemmende Beschichtung und/oder eine Beschichtung mit einem Seidenpolypeptid/Spinnen-Seidenprotein und/oder Struktur und/oder Reflektorflächen oder eine sonstige Manipulation der Oberfläche, aufweist.

11. Universalgummiband (1) nach einem der Ansprüche 1 bis 10, **dadurch gekennzeichnet, dass** die einzelnen Helices (2) in ihrer Farbgebung variabel und Varianten fluoreszierende Farben sind und/oder deren Farbgebung mittels vom Materialmantel umfassten Bändern erfolgt.

12. Universalgummiband (1) nach einem der Ansprüche 1 bis 11, **dadurch gekennzeichnet, dass** an den Windungen (3) einer Endloshelix Halterzubehör und/oder dekorative Elemente befestigt sind.

13. Universalgummiband (1) nach einem der Ansprüche 1 bis 12, **dadurch gekennzeichnet, dass** es mit einer, bevorzugt kontaktlos aufladbaren, Energiequelle und mindestens einem Leuchtmittel für ein leuchtfähiges Halterzubehör und/oder ein oder mehreren Elementen ausgestattet ist und/oder einem lichtleitenden Material hergestellt ist, bevorzugt aus einem durch aliphatische Isocyanate glasklaren und hochamorphen TPU und möglicher manipulierter Oberfläche.

14. Universalgummiband (1) in der Ringform einer zylindrischen Spirale aus einem elastischen Material, **dadurch gekennzeichnet, dass** es zum Verschluss von Tüten und Beuteln alternativ eine Endloshelix
- zur Einmalumwicklung mit vorzugsweise 6 bis 12 Windungen, insbesondere 10 Windungen (3), ausgeführt ist,
- mit einem inneren Windungsdurchmesser (4) vorzugsweise zwischen 0,5 cm und 0,6 cm, bevorzugt 0,5 cm, ist,
- mit einem Durchmesser oder eine Dicke des elastischen Materials (5) mit vorzugsweise zwischen 1,98 mm und 2,8 mm, bevorzugt 2,18 mm, ist,
- mit einem glatten zylinderförmigen oder kugelangeordnetem oder sechseckförmigen (8) Materialstrang und/oder im Querschnitt zumindest eine verfüllte oder hohle geometrische Form ist und/oder viele geometrische Formen hat und/oder mit einer manipulierten Oberfläche ist und/oder aus einer Weiterverarbeitung anderer Materialstränge ist,
- mit einer variablen Farbgebung ist und Varianten fluoreszierende Farben sind und/oder mit einer Farbgebung mittels vom Materialmantel umfassten Bändern ist,
- vorzugsweise aus TPU, bevorzugt ohne Verwendung von Weichmachern - zumindest ohne Phthalatweichmacher, und/oder Bio-TPU und/ oder einem glasklaren und hochamorphen TPU oder einem glasfaserverstärkten Polyether-TPU oder Polyester-TPU und/oder zumindest teilweise aus einer Lewis-Säure und/oder einem Seidenpolypeptid/Spinnen-Seidenprotein und/oder aus einem zu einem Faden/Fasern verarbeiteten Spinnen-Seidenprotein und/oder einer Seidenproteinbeschichtung ist.

15. Universalgummiband (1) in Ringform aus einem elastischen Material, **dadurch gekennzeichnet, dass** es zur Gewährleistung einer dehnungsfähigen und lang anhaltenden und/oder formstabilen und/oder einer biofilmreduzierten, hygienischen und/oder nicht gesundheitsschädlichen und/oder leuchtenden, lichtleitenden Haarvorrichtung
aus einem thermoplastischen Elastomer auf Urethanbasis/TPU ohne Weichmacher oder zumindest Phthalaten und/oder Bio-TPU und/ oder einem glasklaren und hochamorphen TPU und/oder einem glasfaserverstärkten Polyether-TPU oder Polyester-TPU und/oder zumindest teilweise aus einem Material mit einer Lewis-Säure und/oder zumindest teilweise aus Seidenpolypeptid/Spinnen-Seidenprotein und/oder eines zu einem Faden oder zu Fasern verarbeiteten Spinnen-Seidenprotein und/oder einer Seidenproteinbeschichtung besteht und/oder der Materialstrang glatt und zylindrisch, kugelanordnend oder sechseckförmig/bienenwabenförmig (8) ist und/oder im Querschnitt zumindest eine verfüllte oder hohle geometrische Form ist und/oder viele geometrische Formen hat, bevorzugt bienenwabenförmige (9) Formen.
